# EUROPÄISCHE PATENTSCHRIFT

(11) **EP 1 647 040 B1**
(45) Veröffentlichungstag und Bekanntmachung des Hinweises auf die Patenterteilung: **30.11.2011**
(21) Anmeldenummer: 04730526.3
(22) Anmeldetag: 30.04.2004
(51) Int. Cl.: H01H 47/32, H01F 7/18

(54) **VORRICHTUNG UND VERFAHREN ZUM ANSTEUERN ELEKTRISCHER SCHALTGERÄTE**
DEVICE AND METHOD FOR CONTROLLING ELECTRIC SWITCHING DEVICES
DISPOSITIF ET PROCEDE DE COMMANDE D'APPAREILS DE COMMUTATION ELECTRIQUES

(30) Priorität: 17.07.2003 DE 10332595
(43) Veröffentlichungstag der Anmeldung: 19.04.2006
(73) Patentinhaber: SIEMENS AKTIENGESELLSCHAFT, 80333 München (DE)
(72) Erfinder: TRAUTMANN, Bernd, 91056 Erlangen (DE); KOIVISTO, Mikko, FIN-33720 Tampere (FI); MITTLMEIER, Norbert, 92289 Ursensollen (DE)
(86) Internationale Anmeldenummer: PCT/EP2004/004606
(87) Internationale Veröffentlichungsnummer: WO 2005/017933

(56) Entgegenhaltungen:
- EP-A- 0 150 492
- DE-A- 1 564 039
- DE-A- 19 544 207
- US-A- 4 450 427

## Beschreibung

Die vorliegende Erfindung betrifft eine Ansteuervorrichtung zum Ansteuern eines magnetischen Aktuators oder eines elektrischen Schaltgeräts, insbesondere von einem Schütz oder Relais, der/das einen Anker aufweist, mit einer Aufnahmeeinrichtung zur Aufnahme oder Erfassung einer Bewegungsgröße bezüglich des Ankers und/oder eines damit verbundenen Kontakts und einer Regelungseinrichtung zum Steuern oder Regeln der Beschleunigung des Ankers beziehungsweise des Kontakts. Ferner betrifft die vorliegende Erfindung ein entsprechendes Verfahren zum Ansteuern eines magnetischen Aktuators oder eines elektrischen Schaltgeräts.

Beim Einschalten von Schützen muss die magnetische Zugkraft die öffnend wirkenden Federkräfte überwinden. Dabei ist zu berücksichtigen, dass beim Schließen der Hauptkontakte von einem Schütz die Federkräfte in einem definierten Abstand vor der Schließposition auf etwa den fünffachen Wert ansteigen. Dennoch ist auch in diesem Bereich zu gewährleisten, dass die Kontakte mit einer Mindestgeschwindigkeit schließen, die Schließgeschwindigkeit aber auch nicht zu hoch ist. Vorteilhaft für die Lebensdauer eines Schützes ist es, wenn zur Verminderung des Einschaltabbrands die Auftreffgeschwindigkeit der Hauptkontakte begrenzt wird. Dadurch wird mechanisches Prellen beim Aufeinandertreffen der Kontakte und ein damit verbundenes Auftreten von Lichtbögen reduziert, was die elektrische Lebensdauer erhöht. Ferner ist es vorteilhaft, wenn das Magnetsystem sanft schließt, was zu einer Erhöhung der mechanischen Lebensdauer führt.

Derart bevorzugte Schließbewegungen können im Wesentlichen durch eine Regelung zur Ansteuerung des Magnetsystems erreicht werden. So wird beispielsweise in den Druckschriften EP 0 865 660 und DE 195 35 211 eine Regelung des Magnetflusses vorgenommen. Dabei wird entweder ein Konstantwert oder ein positionsabhängiger Wert des Magnetflusses angestrebt. Der Sollwert des Magnetflusses muss jedenfalls so hoch sein, dass immer ein Zugkraftüberschuss sichergestellt werden kann. Durch die Flussregelung können zwar sehr hohe Auftreffgeschwindigkeiten verhindert werden, aber selbst in günstigen Fällen werden immer noch verhältnismäßig hohe Auftreffgeschwindigkeiten von rund 0,8 m/s erreicht, wie die Simulation gemäß FIG 1 zeigt. In dem obersten Diagramm von FIG 1 ist die Spannung an der Spule mit durchgezogener Linie, die Netzspannung mit gestrichelter Linie und der Strom durch die Spule mit gepunkteter Linie dargestellt. Die Spannung an der Spule wird entsprechend den Regelungszyklen an- und abgeschaltet. Zu Beginn wird die Spannung an der Spule angeschaltet und bleibt solange an, bis ein vorgegebener magnetischer Fluss (durchgezogene Linie im mittleren Diagramm) erreicht wird. Der Strom (gepunktete Linie in dem obersten Diagramm) steigt in diesem Zeitbereich gemäß dem üblichen Einschaltverhalten einer Induktivität rasch an. Durch das Abregeln der Spannung bleibt der Strom daraufhin in etwa konstant und fällt dann mit kleiner werdender Öffnung zwischen den Kontakten allmählich auf sehr kleine Werte ab.

Das mittlere Diagramm von FIG 1 zeigt neben dem mit der Windungszahl N multiplizierten Fluss (durchgezogene Linie), der auf einen konstanten Wert geregelt wird, die Federkraft (gestrichelte Linie) und die Magnetkraft (gepunktete Linie). Zu Beginn des Schließvorgangs ist die Federkraft höher als die Magnetkraft, so dass sich der Kontaktträger mit den Kontakten noch nicht bewegt. Nach einer gewissen Zeit übersteigt die Magnetkraft die Federkraft, woraufhin sich die Kontakte relativ zueinander bewegen. Erst nach diesem Zeitpunkt wird der Fluss auf einen konstanten Wert geregelt, so dass sich die Kontakte aufeinander zu bewegen können. Kurz vor dem Schlie-βen erhöht sich die Federkraft - wie eingangs erwähnt - sprunghaft um ein Mehrfaches. Mit der Reduzierung des Öffnungsspalts beim Schließen steigt die Magnetkraft (gepunktete Linie) stark an.

In dem untersten Diagramm ist der Weg (gestrichelte Linie) und die Geschwindigkeit (durchgezogene Linie) ebenfalls über der Zeit aufgetragen. Die Geschwindigkeit der Kontakte zueinander nimmt beim Schließen stetig zu und erreicht beim Aufeinandertreffen der Kontakte, wo auch die Federkraft sprunghaft zunimmt, einen Höhepunkt. Wegen der erhöhten Federkraft wird die Geschwindigkeit zunächst vermindert. Aufgrund des konstanten Flusses nimmt sie bis zur Schließposition jedoch wieder geringfügig zu. Auch das Schließen erfolgt mit der verhältnismäßig hohen Geschwindigkeit von etwa 0,8 m/s wie bereits erwähnt.

In dem weiteren Dokument DE 195 44 207 ist ein spezielles Verfahren zur Regelung der Geschwindigkeit beim Schließen der Kontakte eines Schützes beschrieben. Dieses Verfahren besitzt dieselben Nachteile wie auch einfachere Geschwindigkeitsregler. Bei Überschreitung der Sollgeschwindigkeit schaltet der Regler aus und bei Unterschreitung der Sollgeschwindigkeit wieder ein. In dem speziellen Beispiel schaltet der Regler während der gesamten Schließbewegung nur einmal aus und einmal ein. Die elektromagnetische Zeitkonstante und die Massenträgheit der Mechanik bewirken sehr große Abweichungen vom Sollwert der Geschwindigkeit. Eine Simulation dieser Geschwindigkeitsregelung ist in FIG 2 dargestellt. In den einzelnen Diagrammen sind die gleichen Größen wie in FIG 1 in ihrem zeitlichen Verlauf dargestellt. Zu Beginn des Schließvorgangs wird die Spannung an der Spule angeschaltet (vergleiche durchgezogene Linie im obersten Diagramm von FIG 2). Die Spannung wird erst wieder abgeschaltet, wenn die Geschwindigkeit der Kontakte zueinander den Wert 0,5 m/s erreicht (vergleiche durchgezogene Linie im untersten Diagramm von FIG 2). Während die Spannung an der Spule angeschaltet ist steigt der Strom durch die Spule (gepunktete Linie im obersten Diagramm). Nach dem Abschalten der Spannung sinkt der Strom allmählich wieder ab. Entsprechend dem Strom steigt der magnetische Fluss (durchgezogene Linie im mittleren Diagramm) und die Magnetkraft (gepunktete Linie) zu einem absoluten bzw. lokalen Maximum bis zum Abschaltzeitpunkt der Spannung an. Für die Geschwindigkeit (durchgezogene Linie im untersten Diagramm von FIG 2) bedeutet dies, dass sie auch nach dem Abschaltzeitpunkt der Spannung weiter ansteigt, da der Strom und somit die Magnetkraft nur sehr langsam zurückgeht. Die Geschwindigkeit erreicht beim Auftreffen der Kontakte etwa eine Höhe von 1,0 m/s und sinkt dann aufgrund der erhöhten Federkraft (vergleiche gestrichelte Linie im mittleren Diagramm) auf etwa 0,6 m/s ab, wenn die Komponenten des Magnetsystems aufeinandertreffen. Der Weg der Kontakte zueinander, d. h. die Öffnung der Kontakte, nimmt beim Schließen ähnlich wie bei der Regelung gemäß FIG 1 stetig ab.

Die DE 195 44 207 erwähnt auch eine Beschleunigungsregelung.

Die eingangs erwähnten Anforderungen an die Schließbewegung werden bei beiden dokumentierten Regelungen nicht hinreichend erfüllt. Somit besteht die Aufgabe der vorliegenden Erfindung darin, eine Ansteuervorrichtung bzw. ein entsprechendes Verfahren vorzuschlagen, mit denen ein sanftes Schließen der Kontakte beispielsweise eines Schützes möglich ist.

Erfindungsgemäß wird diese Aufgabe gelöst durch eine Ansteuervorrichtung zum Ansteuern eines magnetischen Aktuators oder eines elektrischen Schaltgeräts mit den Merkmalen gemäß Patentanspruch 1.

Ferner ist erfindungsgemäß vorgesehen ein Verfahren zum Ansteuern eines magnetischen Aktuators oder eines elektrischen Schaltgeräts mit den Merkmalen gemäß Patentanspruch 14.

Mit der Beschleunigungsregelung ist es möglich, dass die Auftreffgeschwindigkeit auf beispielsweise 0,4 m/s bis 0,5 m/s beschränkt werden kann. Eine Kenntnis der Federkraftkurve ist bei diesen Geschwindigkeiten nicht nötig.

Die Regelung in der Regelungseinrichtung wird anhand einer Sollkurve, die den Zusammenhang von Geschwindigkeit und Position darstellt, durchgeführt. Dabei kann vorausberechnet werden, ob die Sollkurve in einer bestimmten Position über- oder unterschritten wird und eine entsprechende Entscheidung als Grundlage für die Ansteuerung der Spule verwendet werden.

Vorzugsweise wird als Bewegungsgröße der zurückgelegte Weg bzw. die Position erfasst oder aufgenommen. Ebenso kann aber auch die Geschwindigkeit und/oder die Beschleunigung des Ankers direkt erfasst werden.

Vorzugsweise umfasst die Sollkurve einen Bereich, der die Kontaktberührung und zweckmäßigerweise auch die Magnetberührung einschließt. Damit kann die Bewegung der Kontakte auch nach der Kontaktberührung weiter geregelt werden.

Die Aufnahmeeinrichtung kann einen Wegsensor umfassen, aus dessen Signal durch analoge oder digitale Differenziation Geschwindigkeit und/oder Beschleunigung für die Regelung abgeleitet wird. Dabei kann der Wegsensor durch eine Spule realisiert werden, deren Strom gemessen und deren magnetischer Fluss aus dem Integral der induzierten Spannung bestimmt wird, so dass daraus die Position der Kontakte rechnerisch ermittelt werden kann. Hierzu kann eine spezielle Messspule eingesetzt werden, die an dem Magnetsystem des magnetischen Aktuators oder des elektrischen Schaltgeräts, d. h. an dessen Antriebsspule, angebracht wird. Diese Messspule ist dann unabhängig von der stromdurchflossenen Antriebsspule, so dass sich der Fluss entsprechend genau messen lässt.

Die Ansteuervorrichtung kann ferner einen Prozessor und einen Halbleiterschalter aufweisen, wobei der Halbleiterschalter zum An- und Abschalten einer Antriebsspule eingesetzt werden kann und der Prozessor zur Ansteuerung des Halbleiterschalters mit diesem verbunden ist.

Darüber hinaus kann die erfindungsgemäße Ansteuervorrichtung einen Freilaufkreis aufweisen, in dem ein Strom beim Abschalten einer Antriebsspule durch eine Gegenspannung abgebaut wird. Damit kann der Strom rascher reduziert werden, so dass die Regelung entsprechend weniger träge ist.

Vorteilhafterweise ist in der Regelungseinrichtung die Entfernung zweier Kontakte oder zweier Magnetkomponenten für die Regelung der Beschleunigung berücksichtigbar. Damit kann in der Nähe der Schließposition ein anderes Regelungsverhalten erreicht werden als in der Offen-Position.

Die erfindungsgemäßen Steuervorrichtungen in ihren sämtlichen Varianten können gegebenenfalls direkt in elektrische Schaltgeräte, insbesondere Schütze und Relais, integriert werden.

Die vorliegende Erfindung wird nun anhand der beigefügten Zeichnungen näher erläutert, in denen zeigen:
- FIG 1: Simulationsdiagramme zu einer Regelung gemäß dem Stand der Technik;
- FIG 2: Simulationsdiagramme zu einer alternativen Regelung gemäß dem Stand der Technik;
- FIG 3: ein Blockschaltdiagramm einer erfindungsgemäß angesteuerten Schützspule;
- FIG 4: eine Sollwertkurve für die Regelung;
- FIG 5: eine Funktionenschar zur Ermittlung des Wegs aus dem Strom- und Flusssignal;
- FIG 6: Simulationsdiagramme für die Beschleunigungsregelung gemäß der vorliegenden Erfindung und
- FIG 7: ein Schaltungsdiagramm zur Schnellentregung von Schützen.

Die nachfolgend aufgeführten Ausführungsbeispiele stellen bevorzugte Ausführungsformen der vorliegenden Erfindung dar.

Nachdem eine reine Geschwindigkeitsregelung zu träge ist, wird bei dem erfindungsgemäßen Verfahren die Beschleunigung als Regelgröße verwendet. FIG 3 zeigt hierzu ein Prinzipschaltbild. Eine Schützspule Ls wird von einem Regler RG mit Netzspannung versorgt. Die Regelung erfolgt mittels einer Sollwertkurve, in der die Geschwindigkeit v über der Position s aufgetragen ist.

Die Position s als Stellgröße wird mit Hilfe einer Messspule L_{M} ermittelt. Hierzu wird mit Hilfe einer Auswerteschaltung die in der Messspule L_{M} induzierte Spannung Uᵢ und der durch die Spule L_{M} fließende Strom I erfasst. Aus der induzierten Spannung lässt sich durch Integration der magnetische Fluss bestimmen. Anhand einer definierten Beziehung zwischen dem Fluss und dem durch die Spule L_{M} fließenden Strom I kann die Position s ermittelt werden. Sie wird als Stellgröße an den Regler RG weitergeleitet. Gemäß dem nachfolgend näher beschriebenen Regelungsprinzip wird die Kraft auf den Anker in der Schützspule Ls bzw. dessen Beschleunigung auf einen definierten Wert geregelt.

In FIG 4 ist die zur Regelung herangezogene Sollwertkurve "Geschwindigkeit über Position" wiedergegeben. Bei einem Luftspalt von 3,8 mm, in jedem Fall vor dem Schließen der Hauptkontakte, soll die Geschwindigkeit in etwa 0,5 m/s betragen und bis zum Schließen des Magnetsystems beibehalten werden. Hierzu ist zu bemerken, dass die Hauptkontakte ein vordefiniertes Stück vor dem Auftreffen des Ankers auf das Joch des Magnetsystems bereits in Kontakt treten. Startpunkt beim Schließen ist die Ruhelage (Aus-Position) mit der Geschwindigkeit Null des Ankers bzw. beweglichen Kontakts. In jeder Position bzw. Größe des Luftspalts wird gemäß einer ersten Ausführungsform der vorliegenden Erfindung versucht, die Beschleunigung derart einzustellen, dass die Geschwindigkeit bei 3,8 mm Luftspalt den Wert 0,5 m/s erreicht, wenn diese Beschleunigung konstant beibehalten wird. Dies bedeutet, dass bei der Berechnung eines zu verwendenden Beschleunigungswerts in jedem Messzeitschritt festgestellt wird, ob mit der aktuellen Geschwindigkeit und der aktuellen Beschleunigung der Eckpunkt 0,5 m/s bei 3,8 mm der Geschwindigkeitskurve über- oder unterschritten wird, wenn die aktuelle Beschleunigung beibehalten wird. Dementsprechend wird die Antriebsspule des Magnetsystems an- oder abgeschaltet.

Die in FIG 4 dargestellte Sollwertkurve kann auch einen anderen Verlauf aufweisen. So kann beispielsweise zwischen der Schließposition (0 mm) und der Position 3,8 mm, bei der die Geschwindigkeit auf 0,5 m/s geregelt wird, gegebenenfalls weitere Eckpunkte definiert werden, um der Mechanik beim Schließen des elektrischen Schaltgeräts gegebenenfalls besser Rechnung zu tragen.

In dem gewählten Ausführungsbeispiel wird nicht direkt ein Weg-, Geschwindigkeits- oder Beschleunigungssensor zur Erfassung der entsprechenden Größen verwendet. Vielmehr wird die Position aus dem Strom- und Flusssignal der Messspule L_{M} hergeleitet.

FIG 5 zeigt in einer Kurvenschar den diesbezüglichen rechnerischen Zusammenhang Ψ = f(I, x). Aus der Kurvenschar kann eindeutig bei bekanntem Strom und bekanntem Fluss auf eine Öffnungsweite der Kontakte geschlossen werden. Gemäß einem einfachen Lösungsansatz kann der Weg s aus den Kurven anhand eines Polynoms dritten oder fünften Grades ermittelt werden. Der anhand dieser Kurvenschar ermittelte Wert des Wegs s wird gemäß FIG 3 von der Auswerteeinheit AW an den Regler RG übermittelt.

Simulationsergebnisse der erfindungsgemäßen Schaltung mit Beschleunigungsregelung sind in den Diagrammen von FIG 6 dargestellt. Die dargestellten Größen entsprechen denen von FIG 1 und FIG 2. Auch in FIG 6 ist die Einschaltbewegung eines Schützes über der Zeit dargestellt. Im Idealfall verläuft die Einschaltbewegung entlang der vorgegebenen Sollwertkurve von FIG 4. In diesem Fall wird auf eine konstante Beschleunigung geregelt. Falls bei dem Einschaltvorgang jedoch Punkte neben der Sollwertkurve als Istwerte festgestellt werden, so wird die Beschleunigung derart nachgeführt, dass wiederum der Eckpunkt (vergleiche Pfeile in FIG 4) erreicht wird. Eine solche Abweichung von der Sollwertkurve ist insbesondere beim Einsatz gleichgerichteter Wechselspannung für die Ansteuerung der Antriebsspule von Bedeutung, da hier die Stromeinbrüche zu Istwerten unterhalb der Sollwertkurve führen.

Wie dem obersten Diagramm von FIG 6 zu entnehmen ist, wird die Spannung an der Antriebsspule zunächst angeschaltet, wie dies auch in dem Beispiel von FIG 1 der Fall ist. Der Strom (gepunktete Linie) steigt entsprechend rasch an. Sobald der Strom einen gewissen Wert erreicht hat, setzt die Regelung durch An- und Abschalten der Spannung ein. Dabei ist zu beachten, dass an die Antriebsspule auch eine negative Spannung, d. h. eine Gegenspannung, angelegt wird, damit der Strom bzw. Fluss gegebenenfalls rascher abgesenkt werden kann.

Im mittleren Diagramm von FIG 6 ist zu erkennen, dass während der Regelung die Magnetkraft (gepunktete Linie) konstant über der Federkraft (gestrichelte Linie) gehalten wird. Dies bedeutet, dass die Kraft auf den Anker und damit seine Beschleunigung während des Einschaltvorgangs gleich bleibt. Beim Erreichen der Geschwindigkeit von 0,5 m/s (vergleiche durchgezogene Linie im untersten Diagramm von FIG 6) wird der Strom und somit auch die Magnetkraft etwas nach unten geregelt, so dass die Magnetkraft der entgegenwirkenden Federkraft betragsmäßig entspricht und die Geschwindigkeit somit beibehalten wird.

Beim anschließenden Auftreffen der Kontakte aufeinander, wenn sich die Federkraft sprunghaft erhöht, muss zur Beibehaltung der Geschwindigkeit die Magnetkraft (gepunktete Linie im mittleren Diagramm) hochgeregelt werden. Dies wird durch ein Anschalten der Spannung an der Spule (durchgezogene Linie im obersten Diagramm) bzw. Anstieg des Stroms durch die Spule (gepunktete Linie im obersten Diagramm) erreicht. Der kurze Geschwindigkeitseinbruch beim Auftreffen der Kontakte aufeinander kann somit kompensiert werden (vergleiche durchgezogene Linie im untersten Diagramm). Der von den Kontakten beim Einschaltvorgang zurückgelegte Weg (vergleiche gestrichelte Linie im untersten Diagramm von FIG 6) über der Zeit entspricht im Wesentlichen dem von FIG 1.

In dem hier dargestellten Beispiel wird eine nachgeführte Beschleunigungsregelung durchgeführt. Dies bedeutet, dass in einer Tabelle bzw. Kurve entsprechend FIG 4 ein oder mehrere Sollwertpunkte (vₛₒₗₗ sₛₒₗₗ) vorgegeben werden. Die aktuellen Werte für Beschleunigung, Geschwindigkeit und Weg bₐₖₜ, vₐₖₜ und sₐₖₜ werden gemessen bzw. ausgewertet. Daraus wird gemäß der Formel ${t}_{rest} = \left({s}_{akt}-{s}_{soll}\right) / \left(\left({v}_{soll}+{v}_{akt}\right)/2\right)$ eine Restlaufzeit tᵣₑₛₜ berechnet, die vom aktuellen Zustand bis zum Erreichen des Eckpunkts (3,8 mm, 0,5 m/s) von FIG 4 verbleibt. Aus dieser Restlaufzeit wird gemäß der Formel ${v}_{schalt} = {v}_{akt} + {b}_{akt} \cdot {t}_{rest}$ ein Schaltgeschwindigkeitswert v_{schalt} vorhergesagt, mit dem sich die Kontakte zum Schaltzeitpunkt aufeinander zu bewegen würden, wenn die Beschleunigung beibehalten wird. Als Regelungskriterium gilt nun, dass die Spannung an der Spule eingeschaltet wird, wenn v_{schalt} < vₛₒₗₗ ist. Andernfalls, wenn v_{schalt} > vₛₒₗₗ ist, wird die Spannung an der Spule ausgeschaltet.

Die geschilderte Beschleunigungsregelung kann dahingehend erweitert werden, dass ein weiterer Freiheitsgrad eingeführt wird, der sich insbesondere zu Beginn des Einschaltvorgangs auswirkt. Zur Berechnung der Geschwindigkeit v_{schalt} zum Schaltzeitpunkt wird gemäß der Formel ${V}_{schalt} = {v}_{akt} + k \cdot {b}_{akt} \cdot {t}_{rest}$ ein Entfernungsfaktor k berücksichtigt. Dieser lässt sich wie folgt berechnen: $k = \left({s}_{akt}-{s}_{j - 1}\right) / \left({s}_{j}-{s}_{j - 1}\right)$

Dabei bedeutet j einen Punkt auf der Sollkurve von Fig. 4. Der Punkt j = 1 entspricht in diesem Beispiel der Offenposition bei vₐₖₜ = 0, der Punkt j = 2 entspricht der Position (3,8 mm, 0,5 m/s) und der Punkt j = 3 entspricht der Geschlossenposition bei s = 0 mm.

Zu Beginn des Einschaltvorgangs ist k = 0, während am Ende des Einschaltvorgangs k = 1 ist. Dies bedeutet, dass die aktuelle Beschleunigung bₐₖₜ zu Beginn des Einschaltvorgangs auf die Regelung praktisch keinen Einfluss hat. Vielmehr ist die Regelung zu Beginn des Einschaltvorgangs lediglich vom aktuellen Geschwindigkeitswert vₐₖₜ abhängig, womit sich in dieser Phase eine Geschwindigkeitsregelung ergibt. Am Ende des Einschaltvorgangs wird die Geschwindigkeitsregelung von der Beschleunigungsregelung abgelöst.

Als Variante zu den oben beschriebenen Beschleunigungsregelungen kann auch eine sehr einfache Beschleunigungsregelung eingesetzt werden. Diese besteht lediglich in der Vorgabe einer Tabelle bzw. Funktion der Beschleunigung in Abhängigkeit des Weges bₛₒₗₗ(s). Die aktuelle Beschleunigung bₐₖₜ und der aktuelle Weg sₐₖₜ werden gemessen oder ausgewertet. Zur Regelung wird die Spannung an der Spule eingeschaltet, wenn bₐₖₜ < bₛₒₗₗ (sₐₖₜ) ist. Für den Fall, dass bₐₖₜ > bₛₒₗₗ (sₐₖₜ) ist, wird die Spannung ausgeschaltet.

Wie bereits erwähnt und im Zusammenhang mit FIG 5 dargestellt, kann die Positionsbestimmung aus der Messung des Stroms und des Flusses erfolgen. Gemäß einer ersten Ausführungsform kann die Flussmessung, die indirekt über eine Spannungsmessung erfolgt, mit Hilfe einer getrennten Messwicklung erfolgen, bei der an einer unabhängigen Messspule L_{M} gemäß FIG 3 eine induzierte Spannung Uᵢ gemessen wird. Der Fluss wird dann mittels numerischer Intregration über die induzierte Spannung Uiberechnet oder mit Hilfe einer Analogschaltung ermittelt.

Entsprechend einer zweiten Ausführungsform wird die Spannungsmessung zur Ermittlung des Flusses direkt an der Erregerwicklung bzw. Antriebsspule ermittelt. Zur exakten Bestimmung der Wicklungsspannung Uw erfolgt eine rechnerische Korrektur des Wicklungswiderstands aus zwei Integrationsintervallen während des Stromanstiegs ohne Bewegung. Hierzu werden beispielsweise ein Intervall 1 von I = 0 bis I = 0,5 A und ein Intervall 2 von I = 0 bis I = 1,0 A festgelegt. Für das Intervall 1 werden ein Integral über den Strom II0 und ein Integral über die Spannung IU01 ermittelt. Für das Intervall 2 werden ebenfalls ein entsprechendes Integral II02 über den Strom und ein Integral IU02 über die Spannung berechnet. Aus der Formel $R = \left(IU⁢02-2\cdot IU⁢01\right) / \left(II⁢02-2\cdot II⁢01\right)$ wird der ohmsche Widerstand der Spule berechnet. In Kenntnis des Stroms i kann entsprechend der Formel $Ui = Uw - R \cdot i$ die induzierte Spannung Uᵢ aus der Wicklungsspannung Uw berechnet werden.

Damit der magnetische Fluss beim Abregeln der oben geschilderten Beschleunigungsregelung schneller abgebaut werden kann, muss in einem Freilaufkreis eine Gegenspannung erzeugt werden. In dem obersten Simulationsdiagramm von FIG 6 ist diese negative Gegenspannung wie bereits erwähnt angedeutet. FIG 7 zeigt hierzu ein Schaltungsdiagramm gemäß dem eine Schützspule Ls angesteuert werden kann. Über einen Gleichrichter GL wird ein Kondensator C und eine Regelungsschaltung RG (vergleiche FIG 3) mit Gleichspannung versorgt. Über eine Brückenschaltung bestehend aus zwei Transistoren T1 und T2 sowie zwei Dioden D1 und D2, die ebenfalls mit der Gleichspannung beaufschlagt wird, wird die Schützspule Ls versorgt. Beim Einschalten der Schützspule fließt der Strom von dem Gleichrichter GL über den Transistor T1, die Schützspule Ls, dem dem Transistor T1 diagonal gegenüberliegenden Transistor T2 und zurück in den Gleichrichter. Beim Ausschalten der Schützspule Ls fließt der Strom hingegen über die Diode D2, die Schützspule Ls, die der Diode D2 diagonal gegenüberliegende Diode D1 und den zum Gleichrichter GL parallelen Kondensator C. Der Kondensator C ist bereits auf die Amplitude der Netzspannung Uc geladen und steht als Gegenspannungsquelle zur Verfügung. Ist die Kapazität des Kondensators C sehr groß, so ist die Geschwindigkeit der Erregung der Schützspule Ls in etwa identisch mit der Geschwindigkeit der Entregung. Wird jedoch die Kapazität des Kondensators C klein gewählt, erhöht sich die Gegenspannung durch den Abbau des magnetischen Flusses in der Schützspule Ls auf den Wert U'c. Somit ergibt sich im Kondensator die folgende Energieänderung: $Δ ⁢ {E}_{C} = \frac{1}{2} ⋅ C ⋅ \left({{Uʹ}_{c}}^{2}-{U}_{c}^{2}\right)$

Durch diesen Spannungsanstieg am Kondensator ist die Geschwindigkeit der Entregung größer als die Geschwindigkeit der Erregung.

Der Kondensator sollte so dimensioniert werden, dass er die maximale auftretende magnetische Energie E_{Lmax} von der Schützspule Ls aufnehmen kann (Δ*E_{c}=E_{Lmax}*).

## Patentansprüche

1. Ansteuervorrichtung zum Ansteuern eines magnetischen Aktuators oder eines elektrischen Schaltgeräts, insbesondere von einem Schütz oder Relais, der/das einen Anker aufweist, mit
- einer Aufnahmeeinrichtung (L_{M}) zur Aufnahme oder Erfassung einer Bewegungsgröße (z.B. s) bezüglich des Ankers und/oder eines damit verbundenen Kontakts oder Hauptkontakts und
- einer Regelungseinrichtung (RG) welche die Bewegung des Ankers bzw. des besagten Kontakts oder des besagten Hauptkontakts anhand einer Sollkurve, die einen Zusammenhang von Bewegungsparametern (z.B s und v) darstellt, steuert oder regelt
**dadurch gekennzeichnet, dass**
- gemäß der Sollkurve eine vorbestimmte konstante Geschwindigkeit (v) des Ankers ab einem vorbestimmten Punkt vor dem Erreichen eines Jochs durch den Anker eingeregelt ist, bis der Anker das Joch erreicht, wobei der vorbestimmte Punkt vor einem Auftreffen des besagten Kontakts auf einen zugehörigen anderen, in jedem Fall aber vor einem Schließen des besagten Hauptkontakts, liegt.

2. Ansteuervorrichtung nach Anspruch 1, wobei die Regelung in der Regelungseinrichtung (RG) anhand einer Sollkurve, die den Zusammenhang von Beschleunigung (b) und Position (s) darstellt, durchführbar ist.

3. Ansteuervorrichtung nach Anspruch 2, wobei der Zusammenhang von Beschleunigung (b) und Position (s) in Form einer Tabelle bzw. Beschleunigungsfunktion (bₛₒₗₗ(s)) vorgegeben ist.

4. Ansteuervorrichtung nach einem der Ansprüche 1 bis 3, wobei die Sollkurve den Bereich der Kontaktberührung einschließt.

5. Ansteuervorrichtung nach einem der vorhergehenden Ansprüche, wobei die Sollkurve den Bereich der Magnetberührung einschließt.

6. Ansteuervorrichtung nach einem der vorhergehenden Ansprüche, wobei die Aufnahmeeinrichtung einen Wegsensor umfasst, aus dessen Signal durch analoge oder digitale Differenziation Geschwindigkeit (v) und/oder Beschleunigung (b) ableitbar sind.

7. Ansteuervorrichtung nach Anspruch 6, wobei der Wegsensor eine Spule (Lₛ) aufweist, deren Strom (I) gemessen und deren magnetischer Fluss (ψ) aus dem Integral der induzierten Spannung (U) bestimmt wird, so dass daraus die Position (s) des Ankers bzw. des Kontakts oder Hauptkontakts ermittelbar ist.

8. Ansteuervorrichtung nach einem der Ansprüche 1 bis 5, wobei die Aufnahmeeinrichtung einen Geschwindigkeitssensor umfasst, aus dessen Signal durch analoge oder digitale Differenziation bzw. Integration Position (s) und Beschleunigung (b) des Ankers bzw. des Kontakts oder Hauptkontakts ableitbar sind.

9. Ansteuervorrichtung nach einem der vorhergehenden Ansprüche, die eine Messspule (L_{M}) zur Bestimmung des magnetischen Flusses (ψ) aufweist, die an einer Antriebsspule des magnetischen Aktuators oder des elektrischen Schaltgeräts anbringbar und von dieser unabhängig ist.

10. Ansteuervorrichtung nach einem der vorhergehenden Ansprüche, die einen Prozessor und einen Halbleiterschalter aufweist, wobei der Halbleiterschalter zum An- und Abschalten einer Antriebsspule (L_{S}) einsetzbar ist und der Prozessor zur Ansteuerung des Halbleiterschalters mit diesem verbunden ist.

11. Ansteuervorrichtung nach einem der vorhergehenden Ansprüche, die einen Freilaufkreis aufweist, in dem ein Strom (I) beim Abschalten einer Antriebsspule durch eine Gegenspannung abbaubar ist.

12. Ansteuervorrichtung nach einem der vorhergehenden Ansprüche, wobei in der Regelungseinrichtung (RG) die Entfernung zweier Kontakte oder zweier Magnetkomponenten für die Regelung der Beschleunigung (b) berücksichtigbar ist.

13. Elektrisches Schaltgerät, insbesondere Schütz oder Relais mit einer Ansteuervorrichtung nach einem der vorhergehenden Ansprüche.

14. Verfahren zum Ansteuern eines magnetischen Aktuators oder eines elektrischen Schaltgeräts, insbesondere von einem Schütz oder Relais, der/das einen Anker aufweist, durch
- Aufnehmen oder Erfassen einer Bewegungsgröße (z.B. s) bezüglich des Ankers und/oder eines damit verbundenen Kontakts oder Hauptkontakts und
- Steuern oder Regeln der Bewegung des Ankers bzw. des besagten Kontakts oder des besagten Hauptkontakts anhand einer Sollkurve, die einen Zusammenhang von Bewegungsparametern (z.B. s und v) darstellt,
**dadurch gekennzeichnet, dass**
- die Regelung anhand einer Sollkurve durchgeführt wird, gemäß der eine vorbestimmte konstante Geschwindigkeit (v) des Ankers bzw. des besagten Kontakts oder des besagten Hauptkontakts ab einem vorbestimmten Punkt vor dem Erreichen eines Jochs durch den Anker eingeregelt wird, bis der Anker das Joch erreicht, wobei als vorbestimmter Punkt ein Punkt herangezogen wird, der vor einem Auftreffen des besagten Kontakts auf einen zugehörigen anderen, in jedem Fall aber vor einem Schließen des besagten Hauptkontakts, liegt.

15. Verfahren nach Anspruch 14, wobei die Regelung anhand einer Sollkurve, die den Zusammenhang von Beschleunigung und Position darstellt, durchgeführt wird.

16. Verfahren nach Anspruch 15, wobei die Regelung anhand eines Zusammenhangs von Beschleunigung (b) und Position (s) durchgeführt ist, der in Form einer Tabelle bzw. Beschleunigungsfunktion (bₛₒₗₗ(s)) vorgegeben ist.

17. Verfahren nach einem der Ansprüche 14 bis 16, wobei die Sollkurve den Bereich der Kontaktberührung einschließt.

18. Verfahren nach einem der Ansprüche 14 bis 17, wobei die Sollkurve den Bereich der Magnetberührung einschließt.

19. Verfahren nach einem der Ansprüche 14 bis 18, wobei das Aufnehmen der Bewegungsgröße (z.B. s) durch einen Wegsensor erfolgt, aus dessen Signal durch analoge oder digitale Differenziation Geschwindigkeit (v) und/oder Beschleunigung (b) abgeleitet wird.

20. Verfahren nach Anspruch 19, wobei der Wegsensor eine Antriebsspule (Lₛ) umfasst, deren Strom (I) gemessen und deren magnetischer Fluss (ψ) aus dem Integral der induzierten Spannung (U) bestimmt wird, woraus anschließend die Position (s) des Ankers bzw. Kontakts oder Hauptkontakts bestimmt wird.

21. Verfahren nach einem der Ansprüche 14 bis 18, wobei die Bewegungsgröße (z.B. s) mit Hilfe eines Geschwindigkeitssensors ermittelt wird.

22. Verfahren nach Anspruch 19 oder 20, wobei der magnetische Fluss (ψ) durch eine Messspule (L_{M}) gemessen wird, die an die Antriebsspule des magnetischen Aktuators oder des elektrischen Schaltgeräts angebracht wird und von dieser unabhängig ist.

23. Verfahren nach einem der Ansprüche 14 bis 22, wobei der Strom (I) beim Abschalten einer Antriebsspule (L_{S}) des magnetischen Aktuators oder des elektrischen Schaltgeräts durch eine Gegenspannung in einem Freilaufkreis abgebaut wird.

24. Verfahren nach einem der Ansprüche 14 bis 23, wobei die Entfernung zweier Kontakte oder zweier Magnetkomponenten des magnetischen Aktuators oder des elektrischen Schaltgeräts für die Regelung der Beschleunigung (b) berücksichtigt wird.

## Claims

1. Control device for controlling a magnetic actuator or an electrical switching device, in particular of a contactor or relay, which has an armature, comprising
- a recording entity (L_{M}) for recording or measuring a displacement variable (e.g. s) relating to the armature and/or a contact or main contact associated therewith, and
- a regulating entity (RG) which controls or regulates the displacement of the armature and/or of the said contact or of the said main contact on the basis of a setpoint curve which represents a relationship between displacement parameters (e.g. s and v),
**characterised in that**
- in accordance with the setpoint curve a predetermined constant velocity (v) of the armature starting from a predetermined point before the armature reaches a yoke is set until the armature reaches the yoke, wherein the predetermined point lies before the said contact meets an associated other contact, but in any case before the said main contact closes.

2. Control device according to claim 1, wherein the regulation in the regulating entity (RG) can be performed on the basis of a setpoint curve which represents the relationship between acceleration (b) and position (s).

3. Control device according to claim 2, wherein the relationship between acceleration (b) and position (s) is predefined in the form of a table and/or acceleration function (bref(s)).

4. Control device according to one of claims 1 to 3, wherein the setpoint curve includes the range in which the contacts meet.

5. Control device according to one of the preceding claims, wherein the setpoint curve includes the magnet contact range.

6. Control device according to one of the preceding claims, wherein the recording entity includes a path sensor from whose signal velocity (v) and/or acceleration (b) can be derived by means of analogue or digital differentiation.

7. Control device according to claim 6, wherein the path sensor has a coil (L_{S}) whose current (I) is measured and whose magnetic flux (ψ) is determined from the integral of the induced voltage (U) such that the position (s) of the armature and/or of the contact or main contact can be ascertained therefrom.

8. Control device according to one of claims 1 to 5, wherein the recording entity includes a speed sensor from whose signal position (s) and acceleration (b) of the armature and/or of the contact or main contact can be derived by analogue or digital differentiation and/or integration.

9. Control device according to one of the preceding claims which has a measuring coil (L_{M}) for determining the magnetic flux (ψ) which can be mounted on a drive coil of the magnetic actuator or of the electrical switching device and is independent of said drive coil.

10. Control device according to one of the preceding claims which has a processor and a semiconductor switch, wherein the semiconductor switch can be used for energising and deenergising a drive coil (L_{S}) and the processor is connected to the semiconductor switch for the purpose of controlling the same.

11. Control device according to one of the preceding claims which has a freewheeling circuit in which a current (I) can be dissipated by means of a back electromotive force when a drive coil is deenergised.

12. Control device according to one of the preceding claims, wherein the distance between two contacts or two magnet components is taken into account in the regulating entity (RG) for the purpose of regulating the acceleration (b).

13. Electrical switching device, in particular contactor or relay, having a control device according to one of the preceding claims.

14. Method for controlling a magnetic actuator or an electrical switching device, in particular of a contactor or relay which has an armature, by
- recording or measuring a displacement variable (e.g. s) relating to the armature and/or a contact or main contact associated therewith, and
- controlling or regulating the displacement of the armature and/or of the said contact or of the said main contact on the basis of a setpoint curve which represents a relationship between displacement parameters (e.g. s and v),
**characterised in that**
- the regulation is performed on the basis of a setpoint curve in accordance with which a predetermined constant velocity (v) of the armature and/or of the said contact or of the said main contact starting from a predetermined point before the armature reaches a yoke is set until the armature reaches the yoke, wherein a point which lies before the said contact meets an associated other contact, but in any case before the said main contact closes, is used as the predetermined point.

15. Method according to claim 14, wherein the regulation is performed on the basis of a setpoint curve which represents the relationship between acceleration and position.

16. Method according to claim 15, wherein the regulation is performed on the basis of a relationship between acceleration (b) and position (s) which is predefined in the form of a table and/or acceleration function (b_{ref}(s)).

17. Method according to one of claims 14 to 16, wherein the setpoint curve includes the range in which the contacts meet.

18. Method according to one of claims 14 to 17, wherein the setpoint curve includes the magnet contact range.

19. Method according to one of claims 14 to 18, wherein the displacement variable (e.g. s) is recorded by a path sensor from whose signal velocity (v) and/or acceleration (b) are/is derived by analogue or digital differentiation.

20. Method according to claim 19, wherein the path sensor includes a drive coil (L_{S}) whose current (I) is measured and whose magnetic flux (ψ) is determined from the integral of the induced voltage (U) from which the position (s) of the armature and/or of the contact or main contact is subsequently determined.

21. Method according to one of claims 14 to 18, wherein the displacement variable (e.g. s) is determined with the aid of a speed sensor.

22. Method according to claim 19 or 20, wherein the magnetic flux is measured by means of a measuring coil (L_{M}) which is mounted onto the drive coil of the magnetic actuator or of the electrical switching device and is independent of said drive coil.

23. Method according to one of claims 14 to 22, wherein the current (I) is dissipated by means of a back electromotive force in a freewheeling circuit when a drive coil (L_{S}) of the magnetic actuator or electrical switching device is deenergised.

24. Method according to one of claims 14 to 23, wherein the distance between two contacts or two magnet components of the magnetic actuator or electrical switching device is taken into account for the purpose of regulating the acceleration (b).

## Revendications

1. Dispositif de commande pour la commande d'un actionneur magnétique ou d'un appareil de commutation électrique, en particulier d'un contacteur ou d'un relais, qui présente un induit, avec
- un dispositif d'enregistrement (L_{M}) pour l'enregistrement ou la saisie d'une grandeur de déplacement (par exemple s) concernant l'induit et/ou un contact ou contact principal relié à l'induit et
- un dispositif de réglage (RG), lequel commande ou règle le déplacement de l'induit resp. dudit contact ou dudit contact principal à l'aide d'une courbe théorique, qui représente un rapport entre des paramètres de déplacement (par exemple s et v),
**caractérisé en ce que**
- une vitesse (v) constante prédéfinie de l'induit est réglée selon la courbe théorique à partir d'un point prédéfini avant d'atteindre une culasse par l'induit, jusqu'à ce que l'induit atteigne la culasse, le point prédéfini étant situé avant une arrivée dudit contact sur un autre contact spécifique, mais dans tous les cas avant une fermeture dudit contact principal.

2. Dispositif de commande selon la revendication 1, le réglage pouvant être effectué dans le dispositif de réglage (RG) à l'aide d'une courbe théorique, qui représente le rapport entre l'accélération (b) et la position (s).

3. Dispositif de commande selon la revendication 2, le rapport entre l'accélération (b) et la position (s) étant prédéfini sous la forme d'un tableau resp. d'une fonction d'accélération (bₛₒₗₗ (s)).

4. Dispositif de commande selon l'une quelconque des revendications 1 à 3, la courbe théorique incluant la zone du toucher avec le contact.

5. Dispositif de commande selon l'une quelconque des revendications précédentes, la courbe théorique incluant la zone du toucher avec l'aimant.

6. Dispositif de commande selon l'une quelconque des revendications précédentes, le dispositif d'enregistrement comprenant un capteur de course, à partir du signal duquel la vitesse (v) et/ou l'accélération (b) peut/peuvent être déduite(s) par différenciation analogique ou numérique.

7. Dispositif de commande selon la revendication 6, le capteur de course présentant une bobine (L_{S}), dont le courant (I) est mesuré et dont le flux (ψ) magnétique est défini à partir de l'intégrale de la tension (U) induite, de sorte qu'on peut déterminer à partir de là la position (s) de l'induit resp. du contact ou du contact principal.

8. Dispositif de commande selon l'une quelconque des revendications 1 à 5, le dispositif d'enregistrement comprenant un capteur de vitesse, à partir du signal duquel la position (s) et l'accélération (b) de l'induit resp. du contact ou du contact principal peuvent être déduites par différenciation resp. intégration analogique ou numérique.

9. Dispositif de commande selon l'une quelconque des revendications précédentes, qui présente une bobine de mesure (L_{M}) pour déterminer le flux magnétique (ψ), qui peut être placé sur une bobine d'entraînement de l'actionneur magnétique ou de l'appareil de commutation électrique et est indépendant de celle-ci.

10. Dispositif de commande selon l'une quelconque des revendications précédentes, qui présente un processeur et un commutateur statique, le commutateur statique pouvant être utilisé pour la connexion et la déconnexion d'une bobine d'entraînement (L_{S}) et le processeur pour la commande du commutateur statique étant relié à celui-ci.

11. Dispositif de commande selon l'une quelconque des revendications précédentes, qui présente un circuit roue libre, dans lequel un courant (I) peut être supprimé par une contre-tension lors de la déconnexion d'une bobine d'entraînement.

12. Dispositif de commande selon l'une quelconque des revendications précédentes, l'espacement de deux contacts ou de deux composants d'aimant pouvant être pris en compte dans le dispositif de réglage (RG) pour le réglage de l'accélération (b).

13. Appareil de commutation électrique, en particulier contacteur ou relais, doté d'un dispositif de commande selon l'une quelconque des revendications précédentes.

14. Procédé pour la commande d'un actionneur magnétique ou d'un appareil de commutation électrique, en particulier d'un contacteur ou relais, qui présente un induit, par
- enregistrement ou détection d'une grandeur de déplacement (par exemple s) concernant l'induit et/ou un contact ou un contact principal relié à l'induit et
- commande ou réglage du déplacement de l'induit resp. dudit contact ou dudit contact principal à l'aide d'une courbe théorique, qui représente un rapport entre des paramètres de déplacement (par exemple s et v),
**caractérisé en ce que**
- le réglage est effectué à l'aide d'une courbe théorique, selon laquelle une vitesse (v) constante prédéfinie de l'induit resp. dudit contact ou dudit contact principal est réglée à partir d'un point prédéfini avant d'atteindre une culasse par l'induit, jusqu'à ce que l'induit atteigne la culasse, un point étant utilisé comme point prédéfini, lequel est situé avant une arrivée dudit contact sur un autre contact spécifique, mais dans tous les cas avant une fermeture dudit contact principal.

15. Procédé selon la revendication 14, le réglage étant effectué à l'aide d'une courbe théorique, qui représente le rapport entre l'accélération et la position.

16. Procédé selon la revendication 15, le réglage étant effectué à l'aide d'un rapport entre l'accélération (b) et la position (s), qui est prédéfini sous la forme d'un tableau resp. d'une fonction d'accélération (bₛₒₗₗ (s)).

17. Procédé selon l'une quelconque des revendications 14 à 16, la courbe théorique incluant la zone du toucher du contact.

18. Procédé selon l'une quelconque des revendications 14 à 17, la courbe théorique incluant la zone du toucher de l'aimant.

19. Procédé selon l'une quelconque des revendications 14 à 18, l'enregistrement de la grandeur de déplacement (par exemple s) s'effectuant par un capteur de course, à partir du signal duquel la vitesse (v) et/ou l'accélération (b) est/sont déduite(s) par différenciation analogique ou numérique.

20. Procédé selon la revendication 19, le capteur de course comprenant une bobine d'entraînement (L_{S}), dont le courant (I) est mesuré et dont le flux (ψ) magnétique est déterminé à partir de l'intégrale de la tension (U) induite, à partir de quoi la position (s) de l'induit resp. du contact ou du contact principal est déterminée ensuite.

21. Procédé selon l'une quelconque des revendications 14 à 18, la grandeur de déplacement (par exemple s) étant déterminée à l'aide d'un capteur de vitesse.

22. Procédé selon la revendication 19 ou 20, le flux (ψ) magnétique étant mesuré par une bobine de mesure (L_{M}), qui est placée sur la bobine d'entraînement de l'actionneur magnétique ou de l'appareil de commutation électrique et est indépendante de cette bobine.

23. Procédé selon l'une quelconque des revendications 14 à 22, le courant (I) étant supprimé lors de la déconnexion d'une bobine d'entraînement (L_{S}) de l'actionneur magnétique ou de l'appareil de commutation électrique par une contre-tension dans un circuit roue libre.

24. Procédé selon l'une quelconque des revendications 14 à 23, l'espacement de deux contacts ou de deux composants d'aimant de l'actionneur magnétique ou de l'appareil de commutation électrique étant pris en compte pour le réglage de l'accélération (b).
